# EUROPÄISCHE PATENTSCHRIFT

(11) **EP 1 158 127 B1**
(45) Veröffentlichungstag und Bekanntmachung des Hinweises auf die Patenterteilung: **16.07.2008**
(21) Anmeldenummer: 01111385.9
(22) Anmeldetag: 10.05.2001
(51) Int. Cl.: E05D 7/00

(54) **Band für Türen, Fenster und dergleichen**
Hinge for doors, windows or the like
Charnière pour portes, fenêtres ou similaires

(30) Priorität: 23.05.2000 DE 20009276 U
(43) Veröffentlichungstag der Anmeldung: 28.11.2001
(73) Patentinhaber: Dr. Hahn GmbH & Co. KG, D-41189 Mönchengladbach (DE)
(72) Erfinder: Sinsteden, Claudia, 41066 Mönchengladbach (DE)
(74) Vertreter: Kluin, Jörg-Eden

(56) Entgegenhaltungen:
- EP-A- 0 319 388
- DE-A1- 19 906 143

## Beschreibung

Die Erfindung bezieht sich auf ein Band der dem Oberbegriff des Anspruchs 1 entsprechenden Art.

Ein Band mit einer Hubbüchsenanordnung ist aus dem DE-GM 297 13 254 bekannt. Die Hubbüchsenanordnung besteht hierbei aus einer einzelnen Hubbüchse, die wie eine Bandbolzenbüchse den Bandbolzen umgibt und am Außenumfang ein Gewinde aufweist, mit welcher sie in ein Innengewinde der Ausnehmung des Scharnierteils des Flügelbandteils eingeschraubt ist. Die Hubbüchse steht mit ihrem unteren Ende aus dem Rahmenbandteil nach unten vor und liegt mit ihren unteren Stirnflächen auf der oberen Begrenzungsfläche des Rahmenbandteils auf. In dem Zwischenraum zwischen Rahmenbandteil und Flügelbandteil trägt die Hubbüchse Gestaltungen für den Angriff eines Drehwerkzeugs, z. B. Ausnehmungen für einen Hakenschlüssel. Durch Verdrehen der Hubbüchse wird das Flügelbandteil gewissermaßen herauf- und heruntergeschraubt. Die Anbringung des Gewindes in der Ausnehmung des Flügelbandteils ist aufwendig. Die Dreharretierung der Hubbüchse kann nicht als gesichert angesehen werden.

Aus der gattungsbildenden EP 319 388 A1 ist ein Band bekannt, bei dem die Hubbüchsenanordnung ein Paar zur Scharnierachse koaxialer zusammenwirkender Hubbüchsen umfasst, von denen die untere Hubbüchse mit ihrer Stirnfläche gegen das Rahmenbandteil anliegt und dort am Rahmenbandteil drehfixiert ist, von denen die obere Hubbüchse mit ihrer oberen Stirnfläche gegen das Flügelbandteil anliegt und gegenüber der unteren Hubbüchse um die Scharnierachse drehbar ist, und die über zur Scharnierachse koaxiale, eine Steigung aufweisende Anlageflächen, die durch ein Gewinde gebildet sind, derart wirkungsverbunden sind, dass durch die Drehung der axiale Abstand der Stirnflächen veränderbar ist.

Der Erfindung liegt die Aufgabe zugrunde, ein gattungsgemäßes Band mit einer einfachen und funktionssicheren Höhenverstellung zu schaffen.

Diese Aufgabe wird durch die in Anspruch 1 wiedergegebene Erfindung gelöst.

Soweit im Folgenden von "oben" und "unten" oder von "vorn" und "hinten" die Rede ist, so ist damit die normale Einbaulage des Bandes mit vertikaler Scharnierachse bei gegen das Band gerichteter Blickrichtung gemeint.

Die Hubbüchsenanordnung umfasst also zwei zusammenwirkende Hubbüchsen, die bei ihrer gegenseitigen Verdrehung über eine Steigung aufweisende Anlageflächen zusammenwirken, so dass sich ihr axialer Abstand und damit auch der axiale Abstand von Rahmenbandteil und Flügelbandteil ändern.

Gemäß der Erfindung ist ein axialer Vorsprung an der Stirnfläche der unteren Hubbüchse, mittels dessen auf einfache Weise eine Dreharretierung der unteren Hubbüchse gegenüber dem Rahmenbandteil möglich ist.

Zur Dreharretierung der über ein Gewinde wirkungsverbundenen Büchsen dient eine Ringscheibe mit einklappbaren axialen Laschen, die in entsprechende Längsausnehmungen der oberen Hubbüchse eingreifen.

In einer Ausführungsform der Erfindung ist die Ausbildung der Hubbüchsenanordnung als Baueinheit nach Art einer Patrone gemäß Anspruch 2 ausgeführt.

Hierdurch ist erreicht, dass die Hubbüchsenanordnung fabrikmäßig vorgefertigt werden kann und nur zwischen Rahmenbandteil und Flügelbandteil eingesetzt werden muss, während an den Bandteilen selbst für die Höhenverstellung kaum mechanische Bearbeitung erforderlich ist.

Gemäß Anspruch 3 kann das Flügelbandteil in seiner Ausnehmung eine Bandbolzenbüchse enthalten, die mit einem radialen Kragen über den Grund der Ausnehmung greift und gegen den die Stirnfläche der oberen Hubbüchse anliegt.

Auf diese Weise verringert der Kragen mit seinen günstigen Gleiteigenschaften die Reibung bei der gegenseitigen Verschwenkung der Bandteile unter der Last des Flügels und vermindert auch die Neigung der Hubbüchsenanordnung zur ungewollten Verstellung.

Wenn dann gemäß Anspruch 4 Mittel zur Dreharretierung der Hubbüchsen aneinander vorgesehen sind, kann eine einmal erreichte Einstellung fixiert werden, indem einerseits die untere Hubbüchse mittels des Vorsprungs gegenüber dem Rahmenbandteil und die obere Hubbüchse an der unteren Hubbüchse mit Hilfe der Mittel festgelegt sind.

Die Merkmale des Anspruchs 5 sorgen dafür, dass in dem vertikalen Zwischenraum zwischen den Bandteilen keine horizontalen, unter Last stehenden Trennspalte vorkommen und andererseits ein Drehwerkzeug angreifen kann, um die drehbare Hubbüchse gegebenenfalls auch unter Last verstellen zu können.

Die untere Hubbüchse kann am unteren Rand einen radial vorspringenden Auflagerand aufweisen, an welchem der axiale Vorsprung vorgesehen ist (Anspruch 6).

Hierdurch ist einerseits eine Verstärkung gegeben und greift andererseits der axiale Vorsprung, der ja Kräfte in Umfangsrichtung zu übertragen hat, an dem verstärkten Bereich an.

Um die Laschen bei dem Vorhandensein eines unteren Auflagerand an der unteren Hubbüchse hindurch zu lassen, empfiehlt sich ein Ausschnitt an dem Auflagerand gemäß Anspruch 7.

In der Zeichnung ist ein Ausführungsbeispiel der Erfindung dargestellt.
Fig. 1 und 2 zeigen Seitenansichten dieser Ausführungsform eines Bandes in entriegeltem bzw. verriegeltem Zustand des Verriegelungselements;
Fig. 3 zeigt die Teile des Bandes nach den Fig. 1 und 2 in auseinander gezogenem Zustand;
Fig. 4 zeigt die Teile des Verriegelungselements in leicht vergrößertem Maßstab;
Fig. 5 zeigt das Verriegelungselement zusammengefügt.

Das als Ganzes mit 200 bezeichnete Band umfasst ein Rahmenbandteil 10 und ein Flügelbandteil 20, die mittels nicht dargestellter Schrauben auf den ebenfalls nicht dargestellten ebenen vorderen Befestigungsflächen des Rahmens bzw. des Flügels befestigbar sind.

Das Rahmenbandteil 10 umfasst ein auf der Befestigungsfläche des Rahmens anliegendes im wesentlichen plattenförmiges Befestigungsteil 1, von dem seitlich ein Scharnierteil 2 vorspringt, welches eine horizontale obere Begrenzungsfläche 3 und eine vertikale Ausnehmung 4 aufweist. In der Ausnehmung 4 sitzt der Bandbolzen 16, der sich aus dem Rahmenbandteil 10 nach oben in das Flügelbandteil 20 erstreckt.

Das Flügelbandteil 20 umfasst ein rechteckiges plattenförmiges, mit der längeren Seite horizontal angeordnetes Befestigungsteil 11, welches auf dem Flügel angeschraubt ist und ein gemäß Fig. 1 nach links daran anschließendes Scharnierteil 12, welches das Scharnierteil 2 des Rahmenbandteils 10 übergreift und mit seiner unteren horizontalen Begrenzungsfläche 13 der oberen Begrenzungsfläche 3 des Scharnierteils 2 zugewandt ist.

Der Scharnierbolzen 16 greift aus dem Rahmenbandteil 10 nach oben in das Flügelbandteil 20 ein und sitzt in der Ausnehmung 14 des Scharnierteils 12 des Rahmenbandteils in einer Bandbolzenbüchse 5 aus einem reibungsarmen gestaltfesten Kunststoffmaterial, die am unteren Rand einen radial vorspringenden Kragen 7 aufweist. Im Höhenbereich des Rahmenbandteils 10 besitzt der Bandbolzen 16 eine Eindrehung 17, in die eine Madenschraube 18 radial von außen eindrehbar ist, um die axiale Lage des Bandbolzens 16 zu sichern.

Im Bereich des Zwischenraums 24 zwischen dem Rahmenbandteil 10 und dem Flügelbandteil 20 (Fig. 2), also etwa in dem durch die Begrenzungsflächen 3, 13 definierten Bereich, ist eine als Ganzes mit 130 bezeichnete Hubbüchsenanordnung vorgesehen, die zur Höhenverstellung des Flügelbandteils 20 und damit des Flügels gegenüber dem Rahmenbandteil 10 dient.

Die Hubbüchsenanordnung 130, die den Bandbolzen 16 umgibt und zwischen Rahmenbandteil 10 und Flügelbandteil 20 angeordnet ist, überträgt die durch die Last des Flügels bedingten Kräfte zwischen diesen. Die Bandbolzenbuchse fluchtet mit ihrer Unterseite mit der Unterseite 13 des Rahmenbandteils 20. Die Hubbüchsenanordnung 130 besteht aus der oberen Hubbüchse 121, die ein Innengewinde 128 trägt, aus der unteren Hubbüchse 131 mit einem komplementären Außengewinde 129 und einem verstärkten unteren Auflagerand 127 mit dem axialen Vorsprung 34 und einer im Grundriss dem Auflagerand 127 entsprechenden Ringscheibe 125 (Fig. 4). Letztere ist zwischen dem Auflagerand 127 und der oberen Begrenzungsfläche 3 des Rahmenbandteils 10 angeordnet und besitzt am Rand eine Ausnehmung 126, durch den hindurch der Vorsprung 34 in die Längsnut 35 am Innenumfang der Ausnehmung 4 des Rahmenbandteils 10 eingreifen kann. Alle Teile 121, 131, 125 sind von dem Bandbolzen 16 durchgriffen,

Die Ringscheibe 125 weist an einer gegenüber der Ausnehmung 126 in Umfangsrichtung versetzten Stelle eine sich in der Verriegelungsstellung in Längsrichtung, d.h. parallel zur Scharnierachse S, erstreckende streifenförmige Lasche 122 auf, die bei einer aus einem geeigneten Kunststoff bestehenden Ringscheibe 125 aus der in Fig. 3 wiedergegebenen achsparallelen Stellung, in der sie einen Ausschnitt 123 in dem Auflagerand 127 durchgreifen kann, in eine ausgeklappte Stellung nach Fig. 4 gebracht werden kann. Diese Stellung der Lasche 122 ist auch in Fig. 1 ersichtlich, während Fig. 2 die eingeklappte Stellung der Lasche 122 entsprechend Fig. 3 erkennen lässt.

Im Außenumfang der oberen Hubbüchse 121 sind über den Umfang verteilte (in dem Ausführungsbeispiel sechs) Längsausnehmungen 124 vorgesehen, die in Breite und Tiefe der Breite und Dicke der Lasche 122 entsprechen. Die Längenerstreckung der Längsausnehmungen 124 ist etwas größer als die Länge der Lasche 122, um den Verstellhub zu berücksichtigen, wie besonders aus Fig. 5 ersichtlich ist.

Bei der Montage wird die untere Hubbüchse 131 in die obere Hubbüchse 121 eingeschraubt und mit der Ringscheibe 125 zusammengefügt, so dass sich die aus Fig. 5 ersichtliche patronenförmige im wesentlichen zylindrische Baueinheit ergibt. Der axiale Abstand der zur Achse senkrechten Stirnflächen 22 bzw. 32 ist davon abhängig, wie weit die untere Hubbüchse 131 in die obere Hubbüchse 121 eingeschraubt wird. Die erreichte Schraubstellung wird durch die Laschen 122 arretiert, die in eine der mehreren über den Umfang verteilten Längsausnehmungen 124 einklappbar ist. Die Längsverstellung der Hubbüchsenanordnung 130, also der Abstand der Stirnflächen 22, 32, ist in Schritten einstellbar, die einen der Anzahl der Längsausnehmungen 124 entsprechenden Bruchteil der Steigung der Gewinde 128, 129 ausmacht.

Die Höheneinstellung kann bei montiertem Flügel erfolgen, indem bei ausgeklappter Lasche 122 entsprechend Fig. 1 ein Drehangriff an der oberen Hubbüchse 121 in den Längsausnehmungen 124 erfolgt, bis die gewünschte vertikale Lage des Flügels erreicht ist. Dann wird die Lasche 122 gemäß Fig. 2 eingeklappt, wobei durch entsprechende Bemessung für ein gewisses Einschnappen und damit für die Beibehaltung der Lage nach Fig. 2 gesorgt ist.

## Patentansprüche

1. Band (100) für Türen, Fenster und dergleichen
mit einem Rahmenbandteil (10) welches ein an einer Fläche des feststehenden Rahmens zu befestigendes Befestigungsteil (1) und ein an einer Seite desselben vorgesehenen Scharnierteil (2) umfasst,
mit einem Flügelbandteil (20), welches ein an einer Fläche des Flügels zu befestigendes Befestigungsteil (11) und ein an einer Seite desselben vorgesehenes Scharnierteil (12) umfasst, welches oberhalb des Scharnierteils (2) des Rahmenbandteils (10) angeordnet ist,
mit einem eine Scharnierachse (S) bildenden Bandbolzen (16), der in fluchtende Ausnehmungen (4, 14) der Scharnierteile (2, 12) eingreift und um den die Bandteile (10, 20) scharnierend gegeneinander schwenkbar sind,
und mit einer den Bandbolzen (16) umgebenden, in dem Bereich (24) zwischen Rahmenbandteil (10) und Flügelbandteil (20) vorgesehenen Hubbüchsenanordnung (130), mittels derer unter Drehangriff in dem vertikalen Zwischenraum zwischen Rahmenbandteil (10) und Flügelbandteil (20) das Flügelbandteil (20) gegenüber dem Rahmenbandteil (20) anhebbar und absenkbar ist,
wobei die Hubbüchsenanordnung (130) ein Paar zur Scharnierachse (S) koaxialer zusammenwirkender Hubbüchsen (121, 131) umfasst,
von denen die untere Hubbüchse (131) mit ihrer unteren Stirnfläche (32) gegen das Rahmenbandteil (10) anliegt und dort am Rahmenbandteil (10) drehfixiert ist,
von denen die obere Hubbüchse (121) mit ihrer oberen Stirnfläche (22) gegen das Flügelbandteil (20) anliegt und gegenüber der unteren Hubbüchse (131) um die Scharnierachse (S) drehbar ist,
und wobei die Hubbüchsen (121, 131) bei ihrer gegenseitig Verdrehung über Anlageflächen zusammenwirken,
und die über zur Scharnierachse (S) koaxiale, eine Steigung aufweisende Anlageflächen, die durch ein Gewinde (128, 129) gebildet sind,
derart wirkungsverbunden sind, dass durch die Drehung der axiale Abstand der Stirnflächen (22, 32) veränderbar ist,
**dadurch gekennzeichnet,**
**dass** die untere Hubbüchse (131) an ihrer Stirnfläche (32) einen axialen Vorsprung (34) aufweist, der in eine Längsnut (35) in der Umfangsfläche der zur Aufnahme des Bandbolzens (16) bestimmten Ausnehmung (4) des Rahmenbandteils (10) eingreift und
**dass** gegen das Rahmenbandteil (10) eine von dem Bandbolzen (16) durchgriffene Ringscheibe (125) anliegt, die eine Ausnehmung (126) für den Durchgriff des axialen Vorsprungs (34) und an einer in Umfangsrichtung versetzten Stelle eine schamierend nach außen wegklappbare axiale Lasche (122) aufweist, die in den über den Umfang verteilte Längsausnehmungen (124) am Außenumfang der oberen Hubbüchse (121) einklappbar ist.

2. Band nach Anspruch 1, **dadurch gekennzeichnet, dass** die Hubbüchsenanordnung (130) als in sich geschlossene, außen im wesentlichen zylindrische, mit senkrecht zur Scharnierachse (S) verlaufenden Stirnflächen (22, 32) versehene Baueinheit nach Art einer Patrone ausgebildet ist.

3. Band nach Anspruch 1 oder 2, **dadurch gekennzeichnet, dass** das Flügelbandteil (20) in seiner zur Aufnahme des Bandbolzens (16) bestimmten Ausnehmung (14) eine Bandbolzenbüchse (5) enthält, die den Grund der Ausnehmung mit einem radialen Kragen (7) übergreift, gegen die die Stirnfläche (22) der oberen Hubbüchse (121) anliegt.

4. Band nach einem der Ansprüche 1 bis 3, **dadurch gekennzeichnet, dass** Mittel zur Dreharretierung der Hubbüchsen (121, 131) aneinander vorgesehen sind.

5. Band nach Anspruch 4, **dadurch gekennzeichnet, dass** die obere Hubbüchse (121) in dem vertikalen Zwischenraum (24) zwischen den einander zugewandten Begrenzungen (3, 13) des Rahmenbandteils (10) und des Flügelbandteils (20) am Außenumfang Gestaltungen für den Angriff eines Drehwerkzeugs aufweist.

6. Band nach einem der Ansprüche 1 bis 5, **dadurch gekennzeichnet, dass** die untere Hubbüchse (131) am unteren Rand einen Auflagerand (127) aufweist, an welchem der axiale Vorsprung (34) vorgesehen ist.

7. Band nach Anspruch 6, **dadurch gekennzeichnet, dass** der Auflagerand (127) an der Stelle der axialen Lasche (122) einen diese aufnehmenden Ausschnitt (123) aufweist.

## Claims

1. Hinge plate (100) for doors, windows and the like,
having a frame hinge plate part (10), which comprises a fastening part (1), to be fastened to one face of the fixed frame, and a hinge part (2), provided on one side of the same,
having a leaf hinge plate part (20), which comprises a fastening part (11), to be fastened to one face of the leaf, and a hinge part (12), provided on one side of the same, which hinge part is disposed above the hinge part (2) of the frame hinge plate part (10),
having a hinge plate bolt (16), which forms a hinge axis (S) and which engages in aligned recesses (4, 14) of the hinge parts (2, 12) and about which the hinge plate parts (10, 20) can be articulately pivoted one to another,
and having a lifting bushing arrangement (130), which surrounds the hinge plate bolt (16) and is provided in the region (24) between the frame hinge plate part (10) and the leaf hinge plate part (20) and by means of which, under turning action, the leaf hinge plate part (20) can be raised and lowered relative to the frame hinge plate part (20) in the vertical interspace between the frame hinge plate part (10) and the leaf hinge plate part (20),
wherein the lifting bushing arrangement (130) comprises a pair of interacting lifting bushings (121, 131) coaxial with the hinge axis (S),
whereof the lower lifting bushing (131) bears with its lower end face (32) against the frame hinge plate part (10) and is there rotationally fixed to the frame hinge plate part (10),
whereof the upper lifting bushing (121) bears with its upper end face (22) against the leaf hinge plate part (20) and is rotatable relative to the lower lifting bushing (131) about the hinge axis (S),
and wherein the lifting bushings (121, 131), when they are mutually twisted, cooperate via contact faces,
and which lifting bushings, via contact faces that are coaxial with the hinge axis (S), have a pitch and are formed by a thread (128, 129), are operatively connected in such a way that, as a result of the rotation, the axial spacing of the end faces (22, 32) can be altered,
**characterized**
**in that** the lower lifting bushing (131) has on its end face (32) an axial projection (34), which engages in a longitudinal groove (35) in the peripheral face of the recess (4) of the frame hinge plate part (10), which recess is intended to receive the hinge plate bolt (16), and
**in that** the frame hinge plate part (10) is borne against by an annular disc (125), which is passed through by the hinge plate bolt (16) and which has a recess (126) for the passage of the axial projection (34) and has, at a site offset in the peripheral direction, an axial flap (122), which can be swung away articulately in the outward direction and which can be swung into the longitudinal recesses (124), distributed over the periphery, on the outer periphery of the upper lifting bushing (121).

2. Hinge plate according to Claim 1, **characterized in that** the lifting bushing arrangement (130) is configured as a self-enclosed, externally substantially cylindrical structural unit in the style of a cartridge, which is provided with end faces (22, 32) running perpendicular to the hinge axis (S).

3. Hinge plate according to Claim 1 or 2, **characterized in that** the leaf hinge plate part (20) contains in its recess (14) intended to receive the hinge plate bolt (16) a hinge plate bolt bushing (5), which overlaps the floor of the recess with a radial collar (7) and is borne against by the end face (22) of the upper lifting bushing (121).

4. Hinge plate according to one of Claims 1 to 3, **characterized in that** means for the rotational locking of the lifting bushings (121, 131) are provided one on the other.

5. Hinge plate according to Claim 4, **characterized in that** the upper lifting bushing (121) has in the vertical interspace (24) between the mutually facing limits (3, 13) of the frame hinge plate part (10) and of the leaf hinge plate part (20), on the outer periphery, shapings for the application of a turning tool.

6. Hinge plate according to one of Claims 1 to 5, **characterized in that** the lower lifting bushing (131) has on the bottom edge a supporting rim (127), on which the axial projection (34) is provided.

7. Hinge plate according to Claim 6, **characterized in that** the supporting rim (127) has at the site of the axial flap (122) a cutout (123), which receives the said axial flap.

## Revendications

1. Paumelle (100) pour portes-fenêtres ou analogues comprenant :
- une partie de paumelle de dormant (10) comprenant une pièce de fixation (11) destinée à être fixée contre une surface du dormant et une pièce de charnière (2) prévue sur un côté de la pièce de fixation,
- une pièce de paumelle de battant (20) comprenant une pièce de fixation (11) destinée à être fixée à une surface du battant et une pièce de charnière (12) prévue sur un côté de cette pièce de fixation, et qui se trouve au-dessus de la pièce de charnière (2) de la pièce de paumelle de dormant (10),
- un axe de paumelle (16) formant l'axe de charnière (S), qui pénètre dans les cavités alignées (4, 14) des pièces de charnière (2, 12) et autour duquel les parties de paumelle (10, 20) pivotent l'une par rapport à l'autre à la manière d'une charnière, et
- un dispositif de manchon de soulèvement (130) entourant l'axe de paumelle (16) dans la zone (24) entre la pièce de paumelle de dormant (10) et la pièce de paumelle de battant (20), dispositif permettant de soulever et d'abaisser la pièce de paumelle de battant (20) par rapport à la pièce de paumelle de dormant (10), par une action de rotation dans l'intervalle vertical entre la pièce de paumelle de dormant (10) et la pièce de paumelle de battant (20),
- le dispositif de manchon de soulèvement (130) comprenant une paire de manchons de soulèvement (121, 131) coopérant coaxialement par rapport à l'axe (S) de la charnière, et
- parmi celle-ci, la pièce de soulèvement (131) inférieure s'applique par sa face frontale inférieure (32) contre la pièce de paumelle de dormant (10) et y est bloquée en rotation contre la pièce de paumelle de dormant (10), et
- le manchon de soulèvement supérieur (121) s'applique par sa surface frontale supérieure (22) contre la pièce de paumelle de battant (20) en pouvant tourner autour de l'axe de charnière (S) par rapport au manchon de soulèvement inférieur (131), et
- les manchons de soulèvement (121, 131) coopérant par leur rotation réciproque par leur surface d'appui, et
- les surfaces d'appui qui présentent une pente, coaxialement par rapport à l'axe de charnière (S), sont constituées par un filetage (128, 129) en coopérant de sorte que la rotation permette de modifier la distance axiale des surfaces frontales (22, 32),
**caractérisée en ce que**
le manchon de soulèvement inférieur (131) comporte au niveau de sa surface frontale (32), une saillie axiale (34) qui pénètre dans une rainure longitudinale (35) de la surface périphérique de la cavité (4) de la pièce de paumelle de dormant (10) recevant l'axe de paumelle (16), et
une rondelle annulaire (125) traversée par l'axe de paumelle (16) s'applique contre la pièce de paumelle de dormant (10), cette rondelle (125) comportant une découpe (126) pour le passage de la saillie axiale (34) et à un endroit décalé dans la direction périphérique, une patte axiale (122) pouvant être dégagée axialement par basculement vers l'extérieur à la manière d'une charnière, cette patte pouvant être basculée vers l'intérieur dans des dégagements longitudinaux (124) à la périphérie extérieure du manchon de soulèvement supérieur (121), dégagements répartis à la périphérie.

2. Paumelle selon la revendication 1,
**caractérisée en ce que**
le dispositif de manchon de soulèvement (130) est réalisé à la manière d'une cartouche, sous la forme d'un ensemble fermé sur soi, dont l'extérieur est pratiquement cylindrique avec des surfaces frontales (22, 32) perpendiculaires à l'axe de charnière (S).

3. Paumelle selon l'une quelconque des revendications 1 ou 2,
**caractérisée en ce que**
la pièce de paumelle de battant (20) comporte dans sa cavité (14) destinée à recevoir l'axe de paumelle (16), un manchon d'axe de paumelle (5) qui dépasse du fond de la cavité par une collerette radiale (7) et contre laquelle s'appuie la surface frontale (22) du manchon de soulèvement supérieur (121).

4. Paumelle selon l'une quelconque des revendications 1 à 3,
**caractérisée par**
des moyens pour le blocage en rotation des manchons de soulèvement (121, 131).

5. Paumelle selon la revendication 4,
**caractérisée en ce que**
le manchon de soulèvement supérieur (121) comporte dans l'intervalle vertical (24) entre les limites (3, 13) tournées l'une vers l'autre de la pièce de paumelle de dormant (la) et de la pièce de paumelle de battant (20), sur la périphérie extérieure, des formes pour la prise d'un outil d'entraînement en rotation.

6. Paumelle selon l'une quelconque des revendications 1 à 5,
**caractérisée en ce que**
le manchon de soulèvement inférieur (131) comporte au niveau de son bord inférieur un bord d'appui (127) muni de la saillie axiale (34).

7. Paumelle selon la revendication 6,
**caractérisée en ce que**
le bord d'appui (127) comporte à l'endroit de la patte axiale (122), une découpe (123) recevant cette patte.
